# EUROPÄISCHE PATENTSCHRIFT

(11) **EP 4 166 754 B1**
(45) Veröffentlichungstag und Bekanntmachung des Hinweises auf die Patenterteilung: **02.07.2025**
(21) Anmeldenummer: 22200151.3
(22) Anmeldetag: 06.10.2022
(51) Int. Cl.: F01D 5/06

(54) **ROTORANORDNUNG FÜR EINE GASTURBINE MIT AN ROTORSEGMENTEN AUSGEBILDETEN, GENEIGTEN AXIALEN KONTAKTFLÄCHEN, GASTURBINE UND FLUGGASTURBINE**
ROTOR ASSEMBLY FOR A GAS TURBINE WITH INCLINED AXIAL CONTACT SURFACES FORMED ON ROTOR SEGMENTS, GAS TURBINE AND AVIATION GAS TURBINE
ENSEMBLE ROTOR POUR TURBINE À GAZ AVEC SURFACES DE CONTACT AXIALES INCLINÉES FORMÉES SUR DES SEGMENTS DE ROTOR, TURBINE À GAZ ET TURBINE À GAZ D'AVION

(30) Priorität: 12.10.2021 DE 102021126427
(43) Veröffentlichungstag der Anmeldung: 19.04.2023
(73) Patentinhaber: MTU Aero Engines AG, 80995 München (DE)
(72) Erfinder: Theurich, Daniel, 80995 München (DE); Werner, Knut, 80995 München (DE); Hackenberg, Hans-Peter, 80995 München (DE)

(56) Entgegenhaltungen:
- EP-A1- 2 677 120
- WO-A1-2014/039826
- US-A1- 2007 009 360
- US-A1- 2010 290 904

## Beschreibung

Die vorliegende Erfindung betrifft eine Rotoranordnung für eine Gasturbine, insbesondere Fluggasturbine, mit mehreren in Axialrichtung nacheinander angeordneten Rotorsegmenten, die durch wenigstens eine Zugankereinrichtung in Axialrichtung miteinander verbunden sind, wobei ein in Axialrichtung vorderes Rotorsegment eine erste Kontaktfläche aufweist und ein in Axialrichtung hinteres Rotorsegment eine zweite Kontaktfläche aufweist, wobei die erste Kontaktfläche und die zweite Kontaktfläche zumindest teilweise miteinander in Kontakt stehen, und wobei die erste Kontaktfläche und die zweite Kontaktfläche im Wesentlichen ringförmig ausgebildet sind und sich in Radialrichtung und Umfangsrichtung erstrecken.

Richtungsangaben wie "Axial-" bzw. "axial", "Radial-" bzw. "radial" und "Umfangs-" sind grundsätzlich auf die Maschinenachse der Gasturbine bezogen zu verstehen, sofern sich aus dem Kontext nicht explizit oder implizit etwas anderes ergibt.

Bei derartigen Rotoranordnungen entstehen insbesondere im Betrieb der Gasturbine aufgrund der hohen thermischen und mechanischen Einflüsse im Bereich der axial aneinander anliegenden Kontaktflächen große axiale Spannungen an jeweils zwei benachbarten Rotorsegmenten, die Teil eines axial verspannten Zugankerverbunds mit mehreren Rotorsegmenten sind. Es hat sich gezeigt, dass aufgrund von hohen Lasten in dem Zugankerverbund insbesondere ringförmige und in Radialrichtung sehr begrenzte, insbesondere dünne, Kraftübertragungszonen entstehen, in denen ausgeprägte axiale Kraftspitzen übertragen werden, was zu den erwähnten hohen und unerwünschten Spannungen führt. In solchen hoch belasteten Kraftübertragungsbereichen besteht ein erhöhtes Verschleißrisiko, insbesondere kann Materialfraß (Fretting) auftreten.

US 20100290904 A1 offenbart eine Rotoranordnung mit keilförmigen Kontaktflächen. Zum allgemeinen technischen Hintergrund wird beispielweise auf folgende Dokumente hingewiesen: US 8 459 943 B2, US 8794 923 B2, US 2011/0219781 A1 und US 2020/0291781 A1, EP 2677120A, US 20070009360 A1, WO 2014039826A1.

Die der Erfindung zu Grunde liegende Aufgabe wird darin gesehen, eine Rotoranordnung anzugeben, bei der die obigen Nachteile vermieden werden können.

Zur Lösung dieser Aufgabe werden eine Rotoranordnung und eine Gasturbine mit den Merkmalen der jeweiligen unabhängigen Patentansprüche vorgeschlagen. Vorteilhafte und optionale Ausgestaltungen sind in den abhängigen Ansprüchen enthalten.

Vorgeschlagen wird also eine Rotoranordnung für eine Gasturbine, insbesondere Fluggasturbine, mit mehreren in Axialrichtung nacheinander angeordneten Rotorsegmenten, die durch wenigstens eine Zugankereinrichtung in Axialrichtung miteinander verbunden sind; wobei ein in Axialrichtung vorderes Rotorsegment eine erste Kontaktfläche aufweist und ein in Axialrichtung hinteres Rotorsegment eine zweite Kontaktfläche aufweist, wobei die erste Kontaktfläche und die zweite Kontaktfläche zumindest teilweise mit-einander in Kontakt stehen, und wobei die erste Kontaktfläche und die zweite Kontaktfläche im Wesentlichen ringförmig ausgebildet sind und sich in Radialrichtung und Umfangsrichtung erstrecken. Dabei ist vorgesehen, dass die erste Kontaktfläche oder/und die zweite Kontaktfläche bezogen auf die Radialrichtung zumindest teilweise geneigt verläuft, wobei bezogen auf eine Schnittebene, die durch die Axialrichtung und die Radialrichtung aufgespannt ist, zwischen der ersten Kontaktfläche und der zweiten Kontaktfläche ein Winkel gebildet ist.

Durch eine derartige Ausgestaltung der Kontaktflächen von axial benachbarten Rotorsegmenten kann ein oben als nachteilig beschriebener ringlinienartiger Kontakt- bzw. Kraftübertragungsbereich vermieden werden. Hierdurch kann die Übertragung von Axialkräften besser auf die gesamte Kontaktfläche verteilt werden, so dass keine unterwünschten Spannungsspitzen entstehen.

Bei der Rotoranordnung kann die erste Kontaktfläche im Wesentlichen parallel zur Radialrichtung sein und die zweite Kontaktfläche kann geneigt zur Radialrichtung sein. Denkbar ist aber auch die umgekehrte Ausgestaltung, wonach die zweite Kontaktfläche im Wesentlichen parallel zur Radialrichtung sein kann und die erste Kontaktfläche geneigt zur Radialrichtung sein kann.

Bei der Rotoranordnung kann das vordere Rotorsegment ein Laufschaufelkranz sein und das hintere Rotorsegment kann ein Dichtungsträger sein.

Bei der Rotoranordnung kann der Winkel zwischen der ersten Kontaktfläche und der zweiten Kontaktfläche 0,5° bis 3° betragen, insbesondere 0,8° bis 1,2°. Dabei kann die Neigung bzw. der Winkel in Abhängigkeit von der übrigen Geometrie der aneinander anliegenden Rotorsegmente bzw. deren Kontaktflächen gewählt werden. Es ist dabei auch denkbar, dass sich entlang der Radialrichtung zwischen den beiden Kontaktflächen Abschnitte ergeben mit unterschiedlichen Öffnungswinkeln. Beispielsweise kann der Öffnungswinkel von radial innen nach radial außen größer werden.

Gemäß der Erfindung werden das vordere Rotorsegment und das hintere Rotorsegment nur über eine einzige Kontaktflächenpaarung bestehend aus der ersten ringförmigen Kontaktfläche und der zweiten ringförmigen Kontaktfläche miteinander verspannt. Eine solche Auslegung vermeidet Überbestimmungen im System, wie sie z.B. bei einer keilförmigen Verbindung auftreten würde. Dabei können bevorzugt die erste Kontaktfläche und die zweite Kontaktfläche jeweils als plane Ringflächen ausgebildet sein.

Gemäß einem weiteren bevorzugten Aspekt können sowohl die erste Kontaktfläche als auch die zweite Kontaktfläche nicht mehr als 10°, bevorzugt nicht mehr als 5°, besonders bevorzugt nicht mehr als 2° gegenüber der Radialrichtung geneigt sein. Dies vermeidet das Auftreten von exzessiven Radialkräften beim Verspannen der Rotorsegmente, die zu einem Aufbiegen der Rotortrommel im Betrieb beitragen könnten.

Allgemein wird darauf hingewiesen, dass durch die Verwendung der Begrifflichkeit erstes und zweites Rotorsegment keine Bildung von Paaren innerhalb der Rotoranordnung beschrieben wird. Insbesondere kann beispielsweise ein zweites Rotorsegment auch als erstes Rotorsegment fungieren, wenn sich axial ein weiteres (insgesamt drittes) Rotorsegment anschließt.

Eine Gasturbine, insbesondere Fluggasturbine kann wenigstens eine oben beschriebene Rotoranordnung aufweisen. Dabei kann in der Gasturbine die Rotoranordnung Teil einer Niederdruckturbine oder einer Mitteldruckturbine oder eine Hochdruckturbine sein.

Nachfolgend wird die Erfindung unter Bezugnahme auf die anliegenden Figuren beispielhaft und nicht einschränkend beschrieben.
Fig. 1 zeigt in einer vereinfachten schematischen Darstellung ein Prinzipbild einer Fluggasturbine.
Fig. 2 zeigt in einer vereinfachten und schematischen Darstellung eine Schnittansicht einer Rotoranordnung mit mehreren Rotorsegmenten.
Fig. 3 zeigt eine Vergrößerung eines in Fig. 2 mit III gekennzeichneten Bereichs.

Fig. 1 zeigt schematisch und vereinfacht eine Fluggasturbine 10, die rein beispielhaft als Mantelstromtriebwerk illustriert ist. Die Gasturbine 10 umfasst einen Fan 12, der von einem angedeuteten Mantel 14 umgeben ist. In Axialrichtung AR der Gasturbine 10 schließt sich an den Fan 12 ein Verdichter 16 an, der in einem angedeuteten inneren Gehäuse 18 aufgenommen ist und einstufig oder mehrstufig ausgebildet sein kann. An den Verdichter 16 schließt sich die Brennkammer 20 an. Aus der Brennkammer ausströmendes heißes Abgas strömt dann durch die sich anschließende Turbine 22, die einstufig oder mehrstufig ausgebildet sein kann. Im vorliegenden Beispiel umfasst die Turbine 22 eine Hochdruckturbine 24 und eine Niederdruckturbine 26. Eine Hohlwelle 28 verbindet die Hochdruckturbine 24 mit dem Verdichter 16, insbesondere einem Hochdruckverdichter 29, so dass diese gemeinsam angetrieben bzw. gedreht werden. Eine in Radialrichtung RR der Turbine weitere innen liegende Welle 30 verbindet die Niederdruckturbine 26 mit dem Fan 12 und mit einem Niederdruckverdichter 32, so dass diese gemeinsam angetrieben bzw. gedreht werden. An die Turbine 22 schließt sich eine hier nur angedeutete Schubdüse 33 an.

Im dargestellten Beispiel einer Fluggasturbine 10 ist zwischen der Hochdruckturbine 24 und der Niederdruckturbine 26 ein Turbinenzwischengehäuse 34 angeordnet, das um die Wellen 28, 30 angeordnet ist. In seinem radial äußeren Bereich 36 wird das Turbinenzwischengehäuse 34 von heißen Abgasen aus der Hochdruckturbine 24 durchströmt. Das heiße Abgas gelangt dann in einen Ringraum 38 der Niederdruckturbine 26. Von den Verdichtern 28, 32 und den Turbinen 24, 26 sind beispielhaft Laufschaufelkränze 27 dargestellt. Üblicherweise vorhandene Leitschaufelkränze 31 sind aus Gründen der Übersicht beispielhaft nur bei dem Verdichter 32 dargestellt.

Die nachfolgende Beschreibung einer Ausführungsform der Erfindung bezieht sich insbesondere auf axial neben- bzw. nacheinander angeordnete Teile der Turbine 22.

Fig. 2 zeigt in einer vereinfachten und schematischen Schnittdarstellung ein vorderes Rotorsegment 40 und ein hinteres Rotorsegment 42 einer Rotoranordnung 100. Das vordere Rotorsegment 40 ist in diesem Beispiel ein Laufschaufelkranz. Das hintere Rotorsegment 42 ist in diesem Beispiel ein Dichtungsträgerelement mit einem radial nach außen vorstehenden Dichtungsabschnitt 44 einer Labyrinthdichtung. Das erste Rotorsegment 40 und das zweite Rotorsegment 42 können aber auch andere rotierende Bauteile der Turbine 22 der Gasturbine 10 sein.

Das erste Rotorsegment 40 weist eine erste Kontaktfläche 40k auf. Die erste Kontaktfläche 40k ist in diesem Beispiel ein axial hinterer Flächenabschnitt, insbesondere in Form einer Ringfläche des vorderen Rotorsegments 40. Das zweite Rotorsegment 42 weist eine zweite Kontaktfläche 42k auf. Die zweite Kontaktfläche 42k ist in diesem Beispiel ein axial vorderer Flächenabschnitt, insbesondere in Form einer Ringfläche des hinteren Rotorsegments 42.

Die erste Kontaktfläche 40k und die zweite Kontaktfläche 42k sind in Axialrichtung AR einander gegenüber angeordnet. Das vordere Rotorsegment 40 und das hintere Rotorsegment 42 sind mittels einer hier nicht dargestellten Zugankereinrichtung in Axialrichtung miteinander verbunden bzw. gegeneinander verspannt. Hierdurch kommen bzw. stehen die erste Kontaktfläche 40k und die zweite Kontaktfläche 42k miteinander in Berührung bzw. Kontakt.

Mittels der Kontaktflächen 40k, 42k werden insbesondere in Axialrichtung AR wirkende Kräfte innerhalb des Verbunds aus Rotorsegmenten 40, 42 übertragen bzw. abgestützt.

Fig. 3 zeigt eine Vergrößerung des in Fig. 2 mit dem strichpunktierten Rechteck III eingefassten Bereichs der beiden Kontaktflächen 40k, 42k sowie eine weitere Vergrößerung nur für den Bereich der Kontaktflächen 40k, 42k.

Aus diesen vergrößerten Darstellungen ist ersichtlich, dass zwischen den beiden Kontaktflächen 40k, 42k zumindest teilweise bzw. abschnittsweise ein Zwischenraum 46 gebildet ist. Dieser Zwischenraum weist eine geringe Größe von wenigen Millimetern bzw. Bruchteilen von Millimetern auf.

Dabei ist im hier gezeigten Beispiel die zweite Kontaktfläche 42k des hinteren Rotorsegments 42 leicht geneigt bezogen auf die Radialrichtung RR. Zwischen der ersten Kontaktfläche 40k und der zweiten Kontaktfläche 42k ist somit ein kleiner bzw. sehr spitzer Winkel α gebildet. Die Neigung der zweiten Kontaktfläche 42k ist dabei so gewählt, dass der Winkel α etwa 0,5° bis 3°, insbesondere etwa 1° beträgt.

Durch die zueinander geneigte Anordnung der beiden Kontaktflächen 40k, 42k können in diesem Bereich axial Kräfte im Betrieb der Gasturbine besser verteilt und ausgeglichen werden. Hierdurch können unerwünscht hohe Spannungen vermieden werden verglichen mit Kontaktflächen, die parallel zueinander ausgerichtet sind. Dabei wird der zwischen den beiden Kontaktflächen 40k, 42k gebildete Zwischenraum 46 aufgrund der thermischen und mechanischen Wirkungen im Betrieb der Gasturbine geschlossen, so dass die Kontaktflächen 40k, 42k im Betrieb aneinander anliegen. Allerdings bildet sich auf diese Weise kein ringlinienförmiger Kraftübertragungsbereich aus, an dem so hohe axiale Kräfte wirken, dass Materialfraß (Fretting) oder dergleichen auftreten kann. Aufgrund der geneigten Anordnung bzw. Ausgestaltung der Kontaktfläche 42k bzw. der Kontaktflächen 40k, 42k zueinander wird eine verbesserte Spannungsverteilung geschaffen, bei der die Materialbeanspruchung der beiden Rotorsegmente 40, 42 gleichmäßiger ist.

### Bezugszeichenliste

- 10: Fluggasturbine
- 12: Fan
- 14: Mantel
- 16: Verdichter
- 18: inneres Gehäuse
- 20: Brennkammer
- 22: Turbine
- 24: Hochdruckturbine
- 26: Niederdruckturbine
- 28: Hohlwelle
- 29: Hochdruckverdichter
- 30: Welle
- 31: Leitschaufelkranz
- 32: Niederdruckverdichter
- 33: Schubdüse
- 34: Turbinenzwischengehäuse
- 36: radial äußerer Bereich
- 38: Ringraum
- 40: vorderes Rotorsegment
- 40k: erste Kontaktfläche
- 42: hinteres Rotorsegment
- 42k: zweite Kontaktfläche
- 44: Dichtungsabschnitt
- 46: Zwischenraum
- 100: Rotoranordnung
- α: Winkel

## Patentansprüche

1. Rotoranordnung (100) für eine Gasturbine (10), insbesondere Fluggasturbine, mit
mehreren in Axialrichtung (AR) nacheinander angeordneten Rotorsegmenten (40, 42), die durch wenigstens eine Zugankereinrichtung in Axialrichtung (AR) miteinander verbunden sind;
wobei ein in Axialrichtung (AR) vorderes Rotorsegment (40) eine erste Kontaktfläche (40k) aufweist und ein in Axialrichtung (AR) hinteres Rotorsegment (42) eine zweite Kontaktfläche (42k) aufweist,
wobei die erste Kontaktfläche (40k) und die zweite Kontaktfläche (42k) zumindest teilweise miteinander in Kontakt stehen,
wobei die erste Kontaktfläche (40k) und die zweite Kontaktfläche (42k) im Wesentlichen ringförmig ausgebildet sind und sich in Radialrichtung (RR) und Umfangsrichtung erstrecken,
**dadurch gekennzeichnet, dass** die erste Kontaktfläche (40k) oder/und die zweite Kontaktfläche (42k) bezogen auf die Radialrichtung (RR) zumindest teilweise geneigt verläuft, wobei bezogen auf eine Schnittebene, die durch die Axialrichtung (AR) und die Radialrichtung (RR) aufgespannt ist, zwischen der ersten Kontaktfläche (40k) und der zweiten Kontaktfläche (42k) ein Winkel (α) gebildet ist, wobei das vordere Rotorsegment und das hintere Rotorsegment nur über eine einzige Kontaktflächenpaarung bestehend aus der ersten ringförmigen Kontaktfläche und der zweiten ringförmigen Kontaktfläche miteinander verspannt sind.

2. Rotoranordnung (100) nach Anspruch 1, **dadurch gekennzeichnet, dass** die erste Kontaktfläche (40k) im Wesentlichen parallel zur Radialrichtung (RR) ist und dass die zweite Kontaktfläche (42k) geneigt zur Radialrichtung (RR) ist.

3. Rotoranordnung (100) nach Anspruch 1 oder 2, **dadurch gekennzeichnet, dass** das vordere Rotorsegment (40) ein Laufschaufelkranz ist und dass das hintere Rotorsegment (42) ein Dichtungsträger ist.

4. Rotoranordnung (100) nach einem der vorhergehenden Ansprüche, **dadurch gekennzeichnet, dass** der Winkel (α) zwischen der ersten Kontaktfläche (40k) und der zweiten Kontaktfläche (42k) 0,5° bis 3° beträgt, insbesondere 0,8° bis 1,2°.

5. Rotoranordnung (100) nach einem der vorhergehenden Ansprüche, **dadurch gekennzeichnet, dass** sowohl die erste Kontaktfläche (40k) als auch die zweite Kontaktfläche (42k) nicht mehr als 10°, insbesondere nicht mehr als 5° gegenüber der Radialrichtung geneigt sind.

6. Gasturbine (10), insbesondere Fluggasturbine mit wenigstens einer Rotoranordnung (100) gemäß einem der vorhergehenden Ansprüche.

7. Gasturbine (10) nach Anspruch 6, wobei die Rotoranordnung (100) Teil einer Niederdruckturbine (26) oder einer Mitteldruckturbine oder eine Hochdruckturbine (24) ist.

## Claims

1. Rotor arrangement (100) for a gas turbine (10), in particular an aircraft gas turbine, comprising
a plurality of rotor segments (40, 42) arranged one after the other in the axial direction (AR), which are connected to one another by at least one tie rod device in the axial direction (AR);
a rotor segment (40) at the front in the axial direction (AR) having a first contact surface (40k) and a rotor segment (42) at the rear in the axial direction (AR) having a second contact surface (42k),
the first contact surface (40k) and the second contact surface (42k) being at least partly in contact with each other,
the first contact surface (40k) and the second contact surface (42k) being substantially annular and extending in the radial direction (RR) and circumferential direction,
**characterized in that** the first contact surface (40k) and/or the second contact surface (42k) extends at least partly inclined with respect to the radial direction (RR), an angle (α) being formed between the first contact surface (40k) and the second contact surface (42k) with respect to a sectional plane which is spanned by the axial direction (AR) and the radial direction (RR), the front rotor segment and the rear rotor segment being clamped to one another only via a single contact surface pairing consisting of the first annular contact surface and the second annular contact surface.

2. Rotor arrangement (100) according to claim 1, **characterized in that** the first contact surface (40k) is substantially parallel to the radial direction (RR) **and in that** the second contact surface (42k) is inclined to the radial direction (RR).

3. Rotor arrangement (100) according to either claim 1 or claim 2, **characterized in that** the front rotor segment (40) is a rotor blade ring **and in that** the rear rotor segment (42) is a seal carrier.

4. Rotor arrangement (100) according to any of the preceding claims, **characterized in that** the angle (α) between the first contact surface (40k) and the second contact surface (42k) is 0.5° to 3°, in particular 0.8° to 1.2°.

5. Rotor arrangement (100) according to any of the preceding claims, **characterized in that** both the first contact surface (40k) and the second contact surface (42k) are inclined by no more than 10°, in particular no more than 5°, relative to the radial direction.

6. Gas turbine (10), in particular an aircraft gas turbine, comprising at least one rotor arrangement (100) according to any of the preceding claims.

7. Gas turbine (10) according to claim 6, wherein the rotor arrangement (100) is part of a low-pressure turbine (26) or of a medium-pressure turbine or of a highpressure turbine (24).

## Revendications

1. Système à rotor (100) pour une turbine à gaz (10), en particulier une turbine à gaz d'aéronef, comportant
plusieurs segments de rotor (40, 42) disposés les uns après les autres dans la direction axiale (AR), lesquels sont reliés entre eux dans la direction axiale (AR) par au moins un dispositif formant tirant d'ancrage ;
dans lequel un segment de rotor (40) avant dans la direction axiale (AR) présente une première surface de contact (40k) et un segment de rotor (42) arrière dans la direction axiale (AR) présente une seconde surface de contact (42k),
dans lequel la première surface de contact (40k) et la seconde surface de contact (42k) entrent au moins partiellement en contact l'une avec l'autre,
dans lequel la première surface de contact (40k) et la seconde surface de contact (42k) sont réalisées de manière sensiblement annulaire et s'étendent dans la direction radiale (RR) et dans la direction circonférentielle,
**caractérisé en ce que** la première surface de contact (40k) et/ou la seconde surface de contact (42k) s'étendent au moins partiellement de manière inclinée par rapport à la direction radiale (RR), dans lequel un angle (α) est formé entre la première surface de contact (40k) et la seconde surface de contact (42k) par rapport à un plan de coupe défini par la direction axiale (AR) et la direction radiale (RR), dans lequel le segment de rotor avant et le segment de rotor arrière sont serrés l'un contre l'autre uniquement par l'intermédiaire d'une seule paire de surfaces de contact constituée de la première surface de contact annulaire et de la seconde surface de contact annulaire.

2. Système à rotor (100) selon la revendication 1, **caractérisé en ce que** la première surface de contact (40k) est sensiblement parallèle à la direction radiale (RR) **et en ce que** la seconde surface de contact (42k) est inclinée par rapport à la direction radiale (RR).

3. Système à rotor (100) selon la revendication 1 ou 2,
**caractérisé en ce que** le segment de rotor (40) avant est une couronne d'aubes mobiles **et en ce que** le segment de rotor (42) arrière est un support à joint d'étanchéité.

4. Système à rotor (100) selon l'une des revendications précédentes, **caractérisé en ce que** l'angle (α) entre la première surface de contact (40k) et la seconde surface de contact (42k) est compris entre 0,5° et 3°, en particulier entre 0,8° et 1,2°.

5. Système à rotor (100) selon l'une des revendications précédentes, **caractérisé en ce que** tant la première surface de contact (40k) que la seconde surface de contact (42k) ne sont pas inclinées de plus de 10°, en particulier de plus de 5°, par rapport à la direction radiale.

6. Turbine à gaz (10), en particulier turbine à gaz d'aéronef, comportant au moins un système à rotor (100) selon l'une des revendications précédentes.

7. Turbine à gaz (10) selon la revendication 6, dans laquelle le système à rotor (100) fait partie d'une turbine basse pression (26) ou d'une turbine moyenne pression ou d'une turbine haute pression (24).
